# FASCICULE DE BREVET EUROPEEN

(11) **EP 1 439 272 B1**
(45) Date de publication et mention de la délivrance du brevet: **15.02.2012**
(21) Numéro de dépôt: 03104735.0
(22) Date de dépôt: 16.12.2003
(51) Int. Cl.: E04H 15/32

(54) **Toile équipée d'un élément rapporté sur au moins une de ses lisières en vue de son accrochage sur un cadre rigide**
Mit einem zu seiner Befestigung auf einem festen Gerüst bestimmten Element ausgerüstetes Gewebe
Sheet equipped with an element provided on its edge in order to attach it to a rigid frame

(30) Priorité: 14.01.2003 FR 0300327
(43) Date de publication de la demande: 21.07.2004
(73) Titulaire: Serge Ferrari SAS, 38110 Saint Jean de Soudain (FR)
(72) Inventeur: Saiz, Carlos, 73000, CHAMBERY (FR)
(74) Mandataire: Palix, Stéphane

(56) Documents cités:
- DE-U- 9 404 656
- US-A- 3 176 843
- US-A- 3 791 077
- US-A- 4 028 853
- US-A- 4 398 376
- US-A- 4 583 331

## Description

### Domaine technique

L'invention concerne un perfectionnement apporté aux toiles réalisées notamment en textile enduit, et qui sont destinées à être mises en place dans un cadre rigide. Ce type de toiles est employé dans de multiples applications, et notamment pour réaliser des constructions à base de structures tendues assimilables à des tentes ou à des chapiteaux, mais également pour former toute sorte de parois, qu'il s'agisse de bardage ou de plafond ou faux-plafond, voire même de toiture.

L'invention vise un perfectionnement importé à ce type de toile pour améliorer sa facilité de montage et la qualité de son état de tension lorsqu'elle est installée.

### Techniques antérieures

Pour réaliser des tentes ou chapiteaux à base de toiles tendues, on utilise généralement un ensemble de structures métalliques formant des piliers et une charpente entre lesquels sont tendues des toiles. Parmi ces divers modes d'accrochage, on connaît celui qui consiste à équiper les lisières des toiles d'éléments appelés "ralingues" comportant un jonc s'étendant sur la lisière de la toile. Ce jonc est introduit dans une gorge réalisée dans une des poutres métalliques de la structure rigide.

D'autres systèmes d'accrochage sont également connus, mettant en oeuvre soit l'utilisation de ressorts, ou bien encore de laçages passant à travers des oeillets réalisés sur un élément qui est rapporté en lisière de toile.

Ce type de construction est destinée à être mis en place dans des lieux très divers, dont la planéité du sol n'est pas toujours parfaite. De ce fait, la distance et l'inclinaison relative des différentes poutres peuvent varier d'un montage à l'autre.

Ainsi, la toile qui est mise en place entre deux poutres n'est pas toujours dans son état de tension optimale, ce qui peut provoquer des effets de flottement qui dégradent l'aspect visuel de l'ensemble de la structure. Dans le cas au contraire où les poutres se retrouvent après un montage légèrement plus écartées qu'elles ne devraient, cela nécessite pour l'opérateur d'exercer des efforts très importants pour mettre en place la toile dans les différentes gorges, et en assurer le coulissement jusqu'à sa position définitive.

Les tolérances de montage des éléments de la structure rigide sont également le résultat du fait qu'une telle structure doit pouvoir être montée et démontée de nombreuses fois, ce qui, inévitablement provoque une augmentation des jeux mécaniques.

Ces questions de tolérance de montage de la structure rigide induisent également des contraintes sur la précision de confection des toiles, et notamment de l'assemblage des moyens d'accrochage sur le bord de la toile.

Des dispositifs permettant de résoudre ces problèmes ont été décrits dans les documents US 4 398 376 et US 4 583 331 qui présentent des moyens gonflables pour tendre une paroi ou ériger une structure. Cependant dans ces deux documents, les moyens de gonflage sont formés par une chambre à air étanche positionnée au niveau du raccord entre deux portions d'étoffe, les deux portions étant rapportées l'une sur l'autre et solidarisées. On conçoit que la confection associée à la mise en place de cette chambre à air est complexe. De même, les mouvements relatifs entre la chambre à air et le reste de la toile sont une source de problème. Enfin, la mise en place des valves de gonflage est également une opération très délicate.

Un problème que se propose de résoudre l'invention est celui de faciliter la mise en place des zones gonflables sur une toile en utilisant un élément rapporté sur la lisère d'une toile. Un autre problème que se propose de résoudre l'invention est de réduire les opérations de confection permettant de réaliser cette zone gonflable.

### Exposé de l'invention

L'invention concerne donc une toile équipée d'un élément qui est destiné à être rapporté sur la lisière de la toile en vue de son accrochage sur un cadre rigide et sa mise sous tension.

De façon connue, un tel élément comporte une zone d'accrochage, apte à coopérer directement ou indirectement avec le cadre, ainsi qu'une zone qui est solidarisée à la toile.

Conformément à l'invention, la toile se caractérise en ce que l'élément comporte une zone inextensible, formant une chambre gonflable, étanche aux gaz, située entre le zone d'accrochage et la zone solidarisée à la toile, et formée par l'espace défini entre les deux rabats reliant la zone d'accrochage et la zone solidarisée à la toile. Dans ce cas, ces deux rabats sont donc également étanches aux gaz. Le volume de la chambre gonflable est délimité d'un côté par la zone de soudure entre les rabats au niveau de la zone d'accrochage de la ralingue, et de l'autre côté, par la zone de soudure de chacun des rabats sur la toile.

Un tel élément réalise donc à la fois la fonction de ralingue facilitant la mise en place d'une toile sur un support, de maintenir cette toile sur le support mais également permet de tendre la toile par gonflage d'une zone inextensible sur sa périphérie.

Autrement dit, l'invention consiste à mettre en place en lisière de toile un élément qui possède une chambre déformable par gonflage formée par l'espace défini entre deux rabats. Ainsi, la mise en place et la formation même de cette zone gonflable nécessite un très faible nombre d'opérations.

En pratique, les deux rabats peuvent être soudés entre eux au niveau de la zone d'accrochage, et sont soudés chacun à la toile. Autrement dit, la zone gonflable peut être réalisée lors de la mise en place de l'élément sur la toile.

Cette chambre est aplatie dans son état dégonflée, et donc possède une longueur maximale. Lorsqu'elle est gonflée, elle augmente de volume, en réduisant sa dimension mesurée parallèlement à la toile.

Le gonflage permet donc d'assurer un effort sur la toile en direction de l'extérieur, ce qui permet donc de compenser les tolérances de positionnement des éléments rigides du cadre en assurant une mise sous tension de la toile. De cette manière, la mise sous tension de la toile ne s'effectue pas lors du montage, et plus précisément lors de l'accrochage de la toile sur le cadre, mais dans une opération indépendante, qui intervient ultérieurement.

Le montage est ainsi facilité, puisque la toile est mise en place sans être obligatoirement sous tension.

Comme déjà évoqué, la zone d'accrochage de l'élément caractéristique peut porter différents éléments mécaniques de coopération avec le cadre rigide. Il peut s'agir notamment d'un jonc longitudinal destiné à être introduit dans une gorge complémentaire réalisée dans le cadre, ou bien encore une pluralité d'oeillets destinés à recevoir des moyens de fixation au cadre.

En pratique, ce type d'éléments peut être monté sur tout type de toiles, au moins sur une lisière, de manière à assurer une mise sous tension dans au moins une direction de la toile.

Toutefois, il peut s'avérer avantageux de réaliser une mise sous tension bidirectionnelle, en équipant la toile des éléments caractéristiques sur au moins deux côtés adjacents, et préférentiellement sur les quatre côtés de la toile, lorsque celle-ci est de forme quadrangulaire.

Pour assurer une répartition homogène de la pression au sein des différentes chambres gonflables, on peut prévoir que les différentes chambres disposées autour de la toile sont reliées pneumatiquement.

Dans une forme particulière, notamment dans le cas où les toiles présentent des dimensions assez différentes entre longueur et largeur, on peut utiliser des chambres gonflables, qui présentent dans leur état non gonflé des largeurs différentes.

En d'autres termes, les efforts exercés par les chambres caractéristiques étant proportionnelles à leur surface dans leur état gonflé, il peut être avantageux d'utiliser des chambres gonflables de plus fort diamètre au niveau des côtés les plus courts, de manière à exercer un effort plus important parallèlement aux côtés les plus longs.

### Description sommaire des figures

La manière de réaliser l'invention, ainsi que les avantages qui en découlent ressortiront bien de la description des modes de réalisation qui suivent, à l'appui des figures annexées, dans lesquelles :
La figure 1 est une vue en perspective sommaire d'une toile conforme à l'invention équipée de deux éléments conformes à l'invention, montrée selon plusieurs variantes en ce qui concerne l'accrochage et la réalisation de la chambre gonflable.
Les figures 2 et 3 sont des vues en coupe montrant l'élément caractéristique dans des états respectivement dégonflé et gonflé.
La figure 4 est une vue en coupe illustrant une variante de réalisation d'éléments caractéristiques.
La figure 5 est une vue en perspective sommaire, illustrant une toile équipée sur ses quatre côtés d'éléments caractéristiques de l'invention.

### Manière de réaliser l'invention

La toile (1) illustrée à la figure 1 est destinée à être tendue entre deux montants (2, 3) d'un cadre rigide. Pour ce faire, elle est équipée d'éléments caractéristiques (5, 6) qui sont solidarisés à la lisière (8) de la toile, et qui peuvent coopérer avec le cadre (2, 3) par des moyens d'accrochage.

Dans la forme illustrée à la figure 1, différents moyens d'accrochage sont illustrés. Ainsi, l'élément caractéristique (5) peut comporter un jonc (10) destiné à être introduit dans une gorge (11) prévue dans le cadre (3). L'ouverture de cette gorge (11) est inférieure à la dimension du jonc (10) pour assurer son maintien. D'autres moyens d'accrochage peuvent être employés comme illustré en partie basse de la figure 1, dans laquelle on observe des ressorts (13) accrochés d'une part dans des oeillets (14) formés dans la zone d'accrochage de l'élément (6). Ces oeillets (14) peuvent également accueillir un laçage (15) reliant le montant (2) et l'élément caractéristique (6).

L'élément (5, 6) monté en lisière de la toile comporte une zone gonflable (20, 21) dont un exemple de réalisation est illustré en figure 2.

L'élément (5) illustré à la figure 2 est réalisé à partir d'une bande textile repliée sur elle-même. Cet élément (5) comporte donc une zone d'accrochage (22) emprisonnant le jonc (10). Les deux rabats (23, 24) sont soudés entre eux au niveau de la zone (25) de manière à emprisonner le jonc et à former une zone gonflable. Cette zone gonflable est donc formée par les deux rabats (23, 24) qui sont à leur tour solidarisés à la lisière de la toile au niveau de la zone (29). Cette solidarisation peut s'effectuer par soudure, collage ou tout autre moyen équivalent.

Les faces internes des rabats (23, 24) ont reçu un traitement leur permettant d'être étanches aux gaz, et par exemple une enduction à base de polyuréthanne. Cependant, il est également possible d'utiliser pour réaliser les rabats (23, 24) le même textile que celui de la toile (1), si celui-ci est étanche aux gaz.

Cette chambre gonflable est associée à un endroit de l'élément caractéristique (5) avec une valve de gonflage permettant l'introduction d'air sous pression.

Lorsque la chambre gonflable est gonflée, l'élément caractéristique (5) se déforme conformément à l'illustration de la figure 3. Dans ce cas extrême où la chambre est gonflée à son maximum, sa longueur initiale L (voir figure 2) présente alors une longueur L', inférieure d'environ 35 % à L. Il s'ensuit que la toile (1) subit une tension F dirigée vers l'extérieur.

Comme déjà évoqué, la chambre gonflable peut être réalisée comme illustré à la figure 4, directement par les rabats (23, 24) solidarisés entre eux par collage au niveau de la zone (25) et avec la toile au niveau de la zone d'accrochage (29) sur la toile.

La figure 5 illustre une situation dans laquelle la toile n'est pas carrée, mais présente au contraire une largeur nettement supérieure à sa longueur. Dans ce cas, les éléments (33, 34) mis en place sur la lisière de la toile (35) présentent des chambres (36, 37) qui sont de dimensions différentes. En effet, les efforts exercés sur la toile dans le sens de la largeur, par la chambre (37), sont supérieurs à ceux qui sont exercés selon le sens de la hauteur, au moyen de la chambre (36).

Dans ce cas, la chambre (37) située sur une lisière verticale est alors de plus fort diamètre, pour exercer à pression équivalente un effort supérieur dans le sens horizontal de la toile. Bien entendu, l'orientation illustrée à la figure 5 ne l'est qu'à titre d'exemple, et elle peut se transposer à n'importe quel positionnement de la toile dans l'espace.

Les pressions qui règnent dans les différentes chambres (36, 37) sont égales, grâce aux connections pneumatiques (39) qui relient les chambres elles-mêmes gonflées par l'intermédiaire de la valve (40).

Il ressort de ce qui précède que l'élément d'accrochage procure de multiples avantages et notamment :
la possibilité de régler la tension de la toile selon une ou deux directions, quelles que soient les tolérances de montage du cadre rigide ;
les opérations de montage sont facilitées, puisque la mise sous tension intervient après la mise en place de la toile ;
les précisions de fabrication de la toile, notamment de la confection par la mise en place de l'élément caractéristique sont diminuées. En effet, les différentes tolérances sont compensées par la possibilité de modification des dimensions de la chambre gonflable ;
il est possible de décliner les dimensions et chambres gonflables selon les tolérances que l'on souhaite compenser ;

### Applications industrielles

L'invention peut être employée dans de multiples secteurs, qui utilisent des toiles devant présenter un état de tension.

On peut notamment citer la réalisation de constructions à base de toiles tendues, telles que chapiteaux, tentes et autres structures démontables. Ces toiles tendues peuvent également être utilisées pour réaliser des toitures tendues ou plus généralement des parois verticales ou horizontales tels que plafonds tendus ou bardages.

Elle peut également être utilisée dans le domaine de l'affichage pour assurer une planéité du support d'informations.

## Revendications

1. Toile (1) équipée d'un élément (5) disposé sur au moins une de ses lisières (8) en vue de son accrochage sur un cadre rigide (2, 3) et sa mise sous tension, ledit élément (5) comportant une zone d'accrochage (22) apte à coopérer directement ou indirectement avec ledit cadre (2, 3), et une zone (27) solidarisée à la toile, l'élément (5) comportant une zone inextensible (26), formant une chambre gonflable (20, 21), étanche au gaz, située entre la zone d'accrochage (22) et la zone (27) solidarisée à la toile, **caractérisée en ce que** ladite zone inextensible (26) est formée par l'espace défini entre deux rabats (23, 24) reliant la zone d'accrochage (22) et la zone (27) solidarisée à la toile.

2. Toile selon la revendication 1, **caractérisée en ce que** les deux rabats (23, 24) sont soudés entre eux (25) au niveau de la zone d'accrochage, et sont soudés (29) chacun à la toile (1).

3. Toile selon la revendication 1, **caractérisée en ce que** la zone d'accrochage (22) comporte un jonc longitudinal (10) destiné à coopérer avec une gorge complémentaire (11) réalisée dans le cadre (3).

4. Toile selon la revendication 1, **caractérisée en ce que** la zone d'accrochage comporte une pluralité d'oeillets (14) destinés à recevoir des moyens (13, 15) de fixation au cadre.

5. Toile (35) selon la revendication 1, **caractérisée en ce qu'**elle comporte une forme quadrangulaire et des éléments (33, 34) sur ces 4 côtés.

6. Toile selon la revendication 5, **caractérisée en ce que** les chambres gonflables (36, 37) des quatre éléments (33, 34) sont reliées pneumatiquement.

7. Toile selon la revendication 5, **caractérisée en ce que** les chambres gonflables (36, 37) des quatre éléments (33, 34) présentent dans leur état non gonflé des largeurs différentes.

## Claims

1. Fabric (1) equipped with an element (5) disposed on at least one of the borders (8) thereof with a view to attachment thereof to a rigid frame (2, 3) and tensioning thereof, the said element (5) comprising an attachment area (22) able to cooperate directly or indirectly with the said frame (2, 3), and an area (27) secured to the fabric, the element (5) comprising an inextensible area (26) forming an inflatable chamber (20, 21), gastight, situated between the attachment area (22) and the area (27) secured to the fabric, **characterised in that** the said inextensible area (26) is formed by the space defined between two flaps (23, 24) connecting the attachment area (22) and the area (27) secured to the fabric.

2. Fabric according to claim 1, **characterised in that** the two flaps (23, 24) are welded together (25) at the attachment area and are each welded (29) to the fabric (1).

3. Fabric according to claim 1, **characterised in that** the attachment area (22) comprises a longitudinal rod (10) intended to cooperate with a complementary groove (11) produced in the frame (3).

4. Fabric according to claim 1, **characterised in that** the attachment area comprises a plurality of eyes (14) intended to receive means (13, 15) of fixing to the frame.

5. Fabric (35) according to claim 1, **characterised in that** it has a quadrangular shape and elements (33, 34) on these four sides.

6. Fabric according to claim 5, **characterised in that** the inflatable chambers (36, 37) of the four elements (33, 34) are connected pneumatically.

7. Fabric according to claim 5, **characterised in that** the inflatable chambers (36, 37) of the four elements (33, 34) have different widths in their non-inflated state.

## Patentansprüche

1. Gewebebahn (1), die an mindestens einer ihrer Kanten (8) im Hinblick auf ihre Einhängung in einen starren Rahmen (2, 3) und ihre Straffung mit einem Element (5) ausgestattet ist, wobei das Element (5) einen Einhängbereich (22), der direkt oder indirekt mit dem Rahmen (2, 3) zusammenwirken kann, und einen fest mit der Gewebebahn verbundenen Bereich (27) umfasst, wobei das Element (5) einen nicht dehnbaren Bereich (26) umfasst, der eine gasdichte, aufblasbare Kammer (20, 21) bildet, die sich zwischen dem Einhängbereich (22) und dem fest mit der Gewebebahn verbundenen Bereich (27) befindet, **dadurch gekennzeichnet, dass** der nicht dehnbare Bereich (26) durch den Raum gebildet ist, der zwischen zwei Laschen (23, 24) definiert ist, die den Einhängbereich (22) und den fest mit der Gewebebahn verbundenen Bereich (27) miteinander verbinden.

2. Gewebebahn nach Anspruch 1, **dadurch gekennzeichnet, dass** die beiden Laschen (23, 24) im Bereich des Einhängbereichs miteinander verschweißt (25) und jeweils an die Gewebebahn (1) angeschweißt (29) sind.

3. Gewebebahn nach Anspruch 1, **dadurch gekennzeichnet, dass** der Einhängbereich (22) einen Längsstab (10) aufweist, der dazu bestimmt ist, mit einer im Rahmen (3) hergestellten, komplementären Kehle (11) zusammenzuwirken.

4. Gewebebahn nach Anspruch 1, **dadurch gekennzeichnet, dass** der Einhängbereich mehrere Ösen (14) aufweist, die dazu bestimmt sind, Mittel (13, 15) zur Befestigung am Rahmen aufzunehmen.

5. Gewebebahn (35) nach Anspruch 1, **dadurch gekennzeichnet, dass** sie eine viereckige Form und Elemente (33, 34) an diesen vier Seiten aufweist.

6. Gewebebahn nach Anspruch 5, **dadurch gekennzeichnet, dass** die aufblasbaren Kammern (36, 37) der vier Elemente (33, 34) pneumatisch miteinander verbunden sind.

7. Gewebebahn nach Anspruch 5, **dadurch gekennzeichnet, dass** die aufblasbaren Kammern (36, 37) der vier Elemente (33, 34) in ihrem nicht aufgeblasenen Zustand unterschiedliche Breiten haben.
